# EUROPÄISCHE PATENTSCHRIFT

(11) **EP 0 250 734 B1**
(45) Veröffentlichungstag und Bekanntmachung des Hinweises auf die Patenterteilung: **19.09.1990**
(21) Anmeldenummer: 87105343.5
(22) Anmeldetag: 10.04.1987
(51) Int. Cl.: F01P 11/02, B01D 19/00

(54) **Kühleinrichtung in einem flüssigkeitsgekühlten Kraftfahrzeug-Verbrennungsmotor**
Cooling-system in a liquid cooled vehicle-combustion engine
Système de refroidissement dans un véhicule avec un moteur refroidi par liquide

(30) Priorität: 28.06.1986 DE 3621837
(43) Veröffentlichungstag der Anmeldung: 07.01.1988
(73) Patentinhaber: MAN Nutzfahrzeuge Aktiengesellschaft, 80976 München (DE)
(72) Erfinder: Gusinde, Heinz, D-8061 Weichs (DE); Steinert, Horst, D-8061 Grossinzemoos (DE)

(56) Entgegenhaltungen:
- CH-A- 589 462
- DE-A- 1 426 185
- DE-A- 2 615 728
- DE-A- 2 615 729
- FR-A- 1 579 850
- FR-A- 2 292 109
- US-A- 3 195 294
- US-A- 3 952 765
- US-A- 4 504 396

## Beschreibung

Die Erfindung betrifft eine Kühleinrichtung in einem Kraftfahrzeug für die Flüssigkeitskühlung von dessen Verbrennungsmotor mit Merkmalen gemäß dem Oberbegriff des Anspruches 1.

Die Erfindung geht aus von einem Stand der Technik gemäß der DE-A 14 26 185, bei der ein großvolumiger Beruhigungsraum als Teil der Kühleinrichtung für einen Kfz-Motor in Form eines Behälters vorgesehen ist. Dieser bildet ein Zusatzvolumen und ist über ein Steigrohr mit relativ großem Durchmesser an eine Entlüftungsleitung angeschlossen, die zwischen eintrittseitigem Wasserkasten des Kühlers und dem Ausgleichsbehälter verlegt ist. Das besagte Steigrohr geht oben von einer in der Nähe der Eintrittsstelle des Behälters liegenden Stelle aus. Außerdem ist in der Mitte des Behälters von dessen Boden senkrecht hochstehend und etwa bis zur mittleren Höhe reichend eine Überfall-Querwand vorgesehen, die das Abscheiden von in der Saugleitung mitgeführter Lufteinschlüsse zum Steigrohr hin begünstigen soll. Das Hinführen der Luftblasen zum Steigrohr wird in diesem Fall mithin nicht durch die Gestaltung des Behälters als solchem, sondern durch besondere Einbauten in den Behälter erzielt. Da im übrigen in der Beschreibung nichts über die konkrete Form dieses Behälters ausgesagt ist, kann nur die in der Zeichnung dargestellte Form angenommen werden, das ist jene eines quaderförmigen Hohlkörpers mit ebenen Wänden sowie ebenem Boden und hierzu paralleler Decke. Mit diesem bekannten Behälter scheint aufgrund der eingebauten Querwand deswegen eine Beruhigung des Kühlmittels kaum erzielbar, denn das Kühlmittel wird beim Überströmen der Querwand doch eher verwirbelt als beruhigt. Es mag wohl sein, daß das Kühlmittel eingangs des Behälters etwas beruhigt wird. In diesem Bereich sind aber keine Hilfsmittel gegeben, die das Abscheiden der eingeschlossenen Luft zum Steigrohr hin begünstigen könnten. Die Querwand jedenfalls macht den Effekt zunichte, denn die anschließende Verwirbelung des Kühlmittels ist eher fördernd für eine Blasenbildung, welche es wegen der Gefahren für Wasserpumpe und Leitungswege gerade zu vermeiden gilt.

Es ist deshalb Aufgabe der Erfindung, die Kühleinrichtung der eingangs genannten Art so auszubilden, daß eine ausreichend gute Beruhigung des Kühlwasserstromes mit bestmöglicher permanenter Ausscheidung von Luftblasen aus letzterem und eine permanente schnelle Abführung der ausgeschiedenen Luft aus der Abscheidezone erzielbar ist.

Diese Aufgabe wird bei einer Kühleinrichtung mit den gattungsgemäßen Merkmalen erfindungsgemäß durch Ausbildung und Erweiterung derselben um die im Kennzeichen des Anspruches 1 angegebenen Merkmale gelöst.

Durch diese erfindungsgemäße Art der konstruktiven Ausgestaltung und volumenmäßige Bemessung des Blasenabscheiders ist eine merkliche Reduzierung der Kühlwasserströmungsgeschwindigkeit erzielbar. Außerdem werden die abzuscheidenden Luftblasen an der schrägen Wand des Blasenabscheiders praktisch zwangsweise hochgeführt und direkt in das Steigrohr eingeleitet. Damit ist ein sehr hoher Abscheidungsgrad erzielbar, die Wasserpumpe saugt nur noch weitestgehend luftfreies Kühlwasser an, wodurch Kavitationsschäden mit der Folge partieller Zerstörung von Motorbauteilen oder der Totalausfall des Motors wirksam vermeidbar sind. Dadurch, daß auch das den Heizkreislauf durchströmende Kühlmittel in diese Blasenabscheidung mit einbezogen wird, ist nicht nur sichergestellt, daß das ganze Kühlsystem schnell blasenfrei wird, sondern auch wirksam verhindert, daß im Heizkreislauf selbst zu stark mit Luftblasen versetztes Kühlwasser zum Einsatz kommt, was die Heizwirkung herabsetzen könnte.

Vorteilhafte Ausgestaltungen der Erfindung sind in den Unteransprüchen gekennzeichnet. Nachstehend ist die Erfindung anhand zweier in der Zeichnung dargestellter Ausführungsbeispiele in ihren Einzelheiten beschrieben. In der Zeichnung zeigen:
Fig. 1 eine Kühleinrichtung in schematischer Darstellung,
Fig. 2 als vergrößerten Ausschnitt von Fig. 1 den dortigen Blasenabscheider, und
Fig. 3 schematisiert eine andere Ausführungsform eines Blasenabscheiders in Verbindung mit einem Kühlwasser-Ausgleichsbehälter.

Fig. 1 zeigt einen flüssigkeitsgefüllten Kraftfahrzeug-Verbrennungsmotor 1 mit Getriebe 2 und einem Kühler 3, der über Leitungen 4, 5 mit dem Motor 1 verbunden ist. Oberhalb des Kühlers 3 ist ein Kühlwasser-Ausgleichsbehälter 6 angeordnet. Eine Leitung 7 mit eingeschaltetem Rückschlagventil 15 verbindet den Kühlwasser-Ausgleichsbehälter 6 mit dem oberen Wasserkasten des Kühlers 3, während eine Leitung 8 den Kühlwasser-Ausgleichsbehälter 6 mit jener Leitung 4 verbindet, die sich zwischen unterem Wasserkasten des Kühlers 3 und der Wasserpumpe 12 erstreckt. Vom Motor 1 zweigt eine Leitung 9 ab, die zu einem Wärmetauscher 10 führt und ebenso wie letzterer und eine von diesem abgehende Leitung 11 Teil eines Heizkreislaufes ist. In die Leitung 4 ist kurz vor der mit dem Motor 1 verbundenen Wasserpumpe 12 ein Blasenabscheider 13 eingebaut. Der Heizkreislauf 9, 10, 11 mündet mit seiner Leitung 11 strömungsmäßig vor dem Blasenabscheider 13 in die Leitung 4 ein. Mit 14 ist ein Steigrohr bezeichnet, in das ebenfalls ein Rückschlagventil 15 eingebaut ist und das einerseits mit dem Ausgleichsbehälters 6, andererseits mit dem Blasenabscheider 13 verbunden ist. Der Blasenabscheider 13 ist, wie aus der Zeichnung ersichtlich, als trichterförmige Erweiterung des Steigrohres 14 ausgebildet, an dessen unterem Ende angeordnet und mit seiner erweiterten Trichtereintrittsbasis 17 an der Leitung 4 angeschlossen. Die Entlüftung des Motors 1 erfolgt über die Leitung 16.

Fig. 2 zeigt schematisch eine Ausführungsform des Blasenabscheiders 13, der durch keglig zueinander stehende Wandteile 18 begrenzt ist. In diesem Fall verjüngt sich der Blasenabscheider 13 von der in der Ebene der Leitung 4 liegenden Trichter-Eintrittsbasis 17 aus nach oben bis zur Einmündung in das Steigrohr 14.

Fig. 3 zeigt schematisch eine Ausführungsform des Blasenabscheiders 13, bei der letzterer durch eine schräge Wand 19 und eine vertikale Wand 20 begrenzt ist, wobei die schräge Begrenzungswand 19 strömungsmäßig gesehen näher zum Kühler 3 hin angeordnet ist und für eine schräge Hochleitung ausgeschiedener Luft zum Steigrohr 14 sorgt.

Der Blasenabscheider 13 hat generell ein Aufnahmevolumen von wenigstens dem 3-fachen jener Flüssigkeitsmenge, die der Einlaßquerschnitt der Wasserpumpe 12 durchläßt.

## Patentansprüche

1. Kühleinrichtung in einem Kraftfahrzeug für die Flüssigkeitskühlung von dessen Verbrennungsmotor (1), mit einem Kühler (3), einer Wasserpumpe (12), einem Kühlwasser-Ausgleichsbehälter (6), einer kühlwasserdurchflossenen Heizeinrichtung (10), einer Motorentlüftung (16), diversen Regel-und Verbindungselementen sowie einem in die Verbindungsleitung (4) zwischen Kühler und Wasserpumpe eingeschalteten großvolumigen Blasenabscheider (13), an dem ein Steigrohr (14) zur Aufnahme abgeschiedener und in den Kühlwasser-Ausgleichsbehälter (6) einzuleitender Luft angeschlossen ist, gekennzeichnet durch folgende weitere Merkmale, nämlich
- das Steigrohr (14) ist direkt mit dem Kühlwasser-Ausgleichsbehälter (6) verbunden,
- der Blasenabscheider (13) ist als trichterförmige Erweiterung des Steigrohres (14) ausgebildet, an dessen unterem Ende angeordnet und mit seiner erweiterten Trichter-Eintrittsbasis (17) an der Verbindungsleitung (4) angeschlossen,
- der Blasenabscheider (13) wird auch zur Entlüftung des Heizkreislaufes (9, 10, 11) herangezogen, wofür letzterer strömungsmäßig vor dem Blasenabscheider (13) einmündend an der Verbindungsleitung (4) angeschlossen ist, und
- der Blasenabscheider (13) ist auf ein Aufnahmevolumen von wenigstens der 3-fachen Flüssigkeitsmenge, die der Einlaßquerschnitt der Wasserpumpe durchläßt, ausgelegt.

2. Kühleinrichtung nach Anspruch 1, dadurch gekennzeichnet, daß die den Blasenabscheider (13) bildende trichterförmige Erweiterung des Steigrohres (14) durch keglig zueinander stehende Wandteile (18) begrenzt ist.

3. Kühleinrichtung nach Anspruch 1, dadurch gekennzeichnet, daß die den Blasenabscheider (13) bildende trichterförmige Erweiterung des Steigrohres (14) mit einer schrägen Begrenzungswand (19) und einer vertikalen Begrenzungswand (20) an der Verbindungsleitung (4) angeschlossen ist, wobei die schräge Begrenzungswand (19) strömungsmäßig gesehen näher zum Kühler (3) hin angeordnet ist und für eine schräge Hochleitung ausgeschiedener Luft zum Steigrohr (14) sorgt.

## Claims

1. A cooling system in a motor vehicle for the liquid cooling of the internal combustion engine (1) thereof, having a radiator (3), a water pump (12), a cooling-water expansion reservoir (6), a heating device (10) through which the cooling water flows, a crankcase breather (16), various control and connexion elements and a large-volume bubble separator (13) inserted in the connexion line (4) between the radiator and the water pump, an ascending pipe (14) being connected to the bubble separator (13) for receiving separated air to be supplied to the cooling-water compensation tank (6), characterized by the following additional features, namely
- the ascending pipe (14) is directly connected to the cooling-water compensation tank (6);
- the bubble separator (13) is constructed as a funnel-shaped enlargement of the ascending pipe (14), is attached to the lower end thereof and is connected by its enlarged funnel entry base (17) to the connexion line (4);
- the bubble separator (13) is also used for venting the heating circuit (9, 10, 11), to which end the latter is connected upstream of the bubble separator (13) so as to open into the connexion line (4), and
- the bubble separator (13) is designed to receive a volume of at least 3 times the quantity of liquid let through by the inlet cross-section of the water pump.

2. A cooling system according to Claim 1, characterized in that the funnel-shaped enlargement of the ascending pipe (14) forming the bubble separator (13) is bounded by wall portions (18) arranged in- dined towards one another in a tapered manner.

3. A cooling system according to Claim 1, characterized in that the funnel-shaped enlargement of the ascending pipe (14) forming the bubble separator (13) is connected by a sloping boundary wall (19) and a vertical boundary wall (20) to the connexion line (4), the sloping boundary wall (19) being arranged closer to the radiator (3) in terms of the flow and ensuring a sloping overhead supply of separated air to the ascending pipe (14).

## Revendications

1. Système de refroidissement pour véhicule à refroidissement par un liquide, dont le moteur à combustion interne (1) comporte un radiateur (3), une pompe à eau (12), un vase d'expansion (6) pour l'eau de refroidissement, une installation de chauffage (10) traversée par l'eau de refroidissement, un tuyau de purge du moteur (16), différents éléments de réglage et de liaison ainsi qu'un séparateur de bulles (13) de grand volume, branché dans la conduite de liaison (4) entre le radiateur et la pompe à eau, séparateur relié à un tube montant (14) pour recueillir l'air qui a été séparé et conduire cet air dans le vase d'expansion (6), système caractérisé en ce que:
- le tuyau montant (14) est relié directement au vase d'expansion (6),
- le séparateur de bulles (13) est en forme de partie élargie en entonnoir du tube montant (14), en étant relié à l'extrémité inférieure de ce tube, la base d'entrée élargie (17) en forme d'entonnoir étant reliée à la conduite de liaison (4),
- le séparateur de bulles (13) est utilisé pour séparer l'air du circuit de chauffage (9, 10, 11), et pour cela ce circuit débouche dans la conduite de liaison (4) en amont du séparateur de bulles (13), et
- le séparateur de bulles (13) est conçu pour avoir une capacité égale à au moins trois fois la quantité de liquide que laisse passer la section d'entrée de la pompe à eau.

2. Système de refroidissement selon la revendication 1, caractérisé en ce que l'extension du tube montant (14), en forme d'entonnoir qui constitue le séparateur de bulles (13) est délimitée par des parties de parois (18) réunies en cône.

3. Système de refroidissement selon la revendication 1, caractérisé en ce que l'extension en forme d'entonnoir du tube montant (14) et qui constitue le séparateur de bulles (13) comprend une paroi inclinée (19) et une paroi verticale (20) reliées à la conduite de liaison (4), la paroi inclinée (19) étant plus proche du radiator (3) dans le sens de l'écoulement assurant un guidage incliné vers le haut, de l'air séparé, vers le tube montant (14).
